# DEMANDE DE BREVET EUROPEEN

(11) **EP 1 462 875 A2**
(43) Date de publication de la demande: **29.09.2004**
(21) Numéro de dépôt: 04006463.6
(22) Date de dépôt: 18.03.2004
(51) Int. Cl.: G04B 19/02

(54) **Mécanisme d'affichage rétrogradant pour montres**

(30) Priorité: 27.03.2003 CH 5352003
(71) Demandeur: Franck Müller Watchland SA, 1294 Genthod (CH)
(72) Inventeur: Müller, Franck, 1294 Genthod (CH)
(74) Mandataire: Dietlin, Henri

(57) **Abrégé**

Le mécanisme comprend une étoile (1) solidaire d'une roue dentée (R2) l'étoile présentant une succession de pointes présentant chacune un flanc (B, C,..) contre laquelle un palpeur (3), monté sur un canon (7) avec une aiguille (6) et un ressort (2) , vient s'appuyer.

## Description

L'invention a pour objet un mécanisme d'affichage rétrogradant.

On connaît des affichages rétrogradant dits à râteau, entraînés par des pignons à denture tronquée. Ces mécanismes à râteau comprennent un râteau tournant sur un axe, une aiguille d'affichage étant solidaire du râteau. Le râteau est une pièce de relativement grande dimension, de sorte que ces mécanismes occupent une place importante dans une pièce d'horlogerie. On connaît également un grand nombre de mécanismes constitués d'un palpeur en contact avec une came. La came tourne autour d'un axe, et est solidaire d'une aiguille. La came est réalisée en fonction des données que l'on veut afficher, et présente en fin de course une partie droite qui permettra au palpeur de revenir à sa position initiale sous l'action d'un ressort.

Le but de la présente invention, est de réaliser un mécanisme d'affichage rétrogradant, qui prenne peu de place, tout en étant d'un fonctionnement sûr.

Le mécanisme d'affichage rétrogradant selon l'invention est caractérisé en ce qu'il comprend une étoile solidaire d'une roue d'entraînement dentée, une succession de pointes constituant l'étoile, présentant chacune un flanc contre lequel un palpeur solidaire d'une aiguille s'appuie sous l'action d'un ressort, les flancs étant adaptés et dimensionnés en fonction de la donnée à afficher.

Dans un mode d'exécution préféré, le palpeur, l'aiguille et le ressort sont montés sur un canon tournant sur un axe. Le mécanisme comprend une butée qui bloque la rotation de retour du canon, après que le palpeur ait terminé sa course sur le flanc de la pointe de l'étoile, et retombe sur le flanc suivant pour un nouveau cycle.

Les flancs des pointes de l'étoile peuvent être formés et dimensionnés de manière à réaliser un affichage linéaire.

Le dessin représente, à titre d'exemple, un mode d'exécution d'un mécanisme d'affichage rétrogradant selon l'invention.
Dans le dessin :
- la figure 1 représente une vue de dessus du mécanisme,
- la figure 2 est une vue en coupe à travers l'axe portant l'aiguille du mécanisme,
- la figure 3 est une vue semblable à celle de la figure 1, le palpeur de rétrograde étant dans une position extrême précédent la remise à zéro de l'aiguille, et
- la figure 4 est une vue de dessus de l'étoile de rétrograde.

Les figures 1 à 4 du dessin représentent un mécanisme d'affichage à secteur rétrograde simplifié. En horlogerie, cet affichage permet d'indiquer par exemple la réserve de marche d'un montre ou, dans le présent cas, la seconde. Elle a comme avantage de ne pas avoir de moments à vide. En effet, l'aiguille est tout le temps en mouvement, contrairement à bien des mouvements rétrogrades de l'art antérieur.
Le mécanisme comprend :
- une étoile rétrograde 1,
- un ressort spiral 2,
- un palpeur rétrograde 3,
- une goupille de fixation du ressort spiral4,
- une goupille de butée 5, et
- une aiguille 6

L'entraînement du mécanisme de rétrograde se fait par l'intermédiaire des roues R1 et R2. L'étoile de rétrograde 1 est solidaire de la roue R2 et présente plusieurs pointes identiques régulièrement réparties sur sa périphérie.

Le bec du palpeur de rétrograde 3 est continuellement en contact avec une pointe de l'étoile de rétrograde 1 en s'appuyant sur le flanc B de ladite pointe. En effet, le ressort spiral 2 maintient ce contact permanent. Sur la coupe de l'axe A (figure 2), on peut apercevoir le détail du mécanisme. Le ressort spiral 2 est solidaire du canon 7. De même, le palpeur de rétrograde 3 et l'aiguille 6 sont chassés sur ce même canon 7. Celui-ci est libre sur l'axe A. La goupille 4 sert à maintenir le ressort spiral 2.

Lors du fonctionnement, le mobile rétrograde R2 tourne dans le sens horaire, entraînant le bec du palpeur de rétrograde 3 par l'intermédiaire du flanc B. Lorsque le bec arrive en bout de course (figure 3), celui-ci libère le palpeur qui retombe sur le flanc suivant C. Et ainsi de suite sur le flanc C jusqu'au suivant. C'est ainsi que l'aiguille est en mouvement continuel. La goupille 5 fait office de butée lors du saut, et empêche que le bec du palpeur de rétrograde 3 ne vienne en fond de profil de l'étoile de rétrograde 1.

Les flancs B, C, des pointes de l'étoile de rétrograde 1 sont judicieusement adaptées afin que l'aiguille de rétrograde 6 se déplace linéairement sur un cadran non représenté.

Comme représenté dans la figure 2, le ressort spiral 2, le palpeur de rétrograde 3, et l'aiguille 6 sont chassés sur le canon 7, et sont par conséquent fixes dans leur position respective sur ledit canon 7.

Le ressort spiral 2 est sous tension et fixé au bâti du mécanisme à l'aide de la goupille 4. Comme représenté sur la figure 1, l'aiguille 6 est au début de sa course contre la butée 5 et le palpeur de rétrograde 3 également au début de sa course au contact du flanc B d'une pointe de l'étoile de rétrograde 1. L'étoile 1 solidaire de la roue R2, est entraînée selon la flèche (voir figures 1 et 3) par le mobile R1, et entraîne à son tour le palpeur 3, qui, au fur et à mesure de l'avance de la roue R1, se déplace le long du flanc B de la pointe de l'étoile 1. L'aiguille 6 qui est dans une position fixe par rapport au palpeur, est entraînée par ledit palpeur 3 contre l'action du ressort 2, et indique les valeurs affichées sur le cadran non représenté. Au moment où le palpeur 3 dépasse la position indiquée dans la figure 3, le ressort 2 ramène le palpeur 3 et l'aiguille 6 dans leur position de départ en appui contre la butée 5, et le cycle peut recommencer sur le flanc C de l'étoile 1.

Le mécanisme qui vient d'être décrit en regard des figures 1 à 4, peut être adapté pour indiquer n'importe quelle donnée habituellement affichée par une pièce d'horlogerie, notamment des secondes, des minutes, des heures, des dates, des jours, des phases de la lune, etc.... Il suffit pour cela de dimensionner de manière adéquate les mobiles R1 et R2, et d'adapter les pointes de l'étoile 1 aux valeurs que l'on désire afficher.

Le dispositif décrit offre l'avantage d'être simple et de proposer un affichage toujours en mouvement. En effet, dès que le palpeur passe une pointe de l'étoile, le cycle suivant démarre et l'affichage se poursuit sans interruption.

## Revendications

1. Mécanisme d'affichage rétrogradant, **caractérisé en ce qu'**il comprend une étoile (1) solidaire d'une roue d'entraînement, une succession de pointes constituant l'étoile présentant chacune un flanc (B, C, ..) contre lequel un palpeur (3) solidaire d'une aiguille (6) s'appuie, sous l'action d'un ressort (2), les flancs (B, C, ..) étant adaptés et dimensionnés en fonction de la donnée à afficher.

2. Mécanisme selon la revendication 1 **caractérisé en ce que** le palpeur (3), l'aiguille (6), et le ressort (2) sont montés sur un canon (7) tournant sur un axe.

3. Mécanisme selon la revendication 2 **caractérisé en ce qu'**une butée (5) bloque la rotation de retour du canon (7) sous l'action du ressort (2) après que le palpeur ait terminé sa course sur le flanc(B,C,..), et retombe sur le flanc suivant pour un nouveau cycle.

4. Mécanisme selon la revendication 1, **caractérisé en ce que** les flancs (B, C, ..) des pointes de l'étoile (1) sont formés de manière à réaliser un affichage linéaire.
